# EUROPÄISCHE PATENTSCHRIFT

(11) **EP 3 270 464 B1**
(45) Veröffentlichungstag und Bekanntmachung des Hinweises auf die Patenterteilung: **12.09.2018**
(21) Anmeldenummer: 16305913.2
(22) Anmeldetag: 13.07.2016
(51) Int. Cl.: H01R 4/62, H01R 43/28, H01R 4/18, H01R 13/03

(54) **VERFAHREN ZUM ANSCHLIESSEN EINES KONTAKTELEMENTS AN EINEN ELEKTRISCHEN LEITER**
METHOD FOR CONNECTING A CONTACT ELEMENT TO AN ELECTRICAL CONDUCTOR
PROCEDE DE RACCORDEMENT D'UN ELEMENT DE CONTACT A UN CONDUCTEUR ELECTRIQUE

(43) Veröffentlichungstag der Anmeldung: 17.01.2018
(73) Patentinhaber: Nexans, 92400 Courbevoie (FR)
(72) Erfinder: STEINBERG, Helmut, 92721 Störnstein (DE); KARCHS, Roy, 92637 WEIDEN (DE)
(74) Vertreter: Godard, Evelin

(56) Entgegenhaltungen:
- WO-A1-2013/151185
- JP-A- 2009 231 079
- US-A- 4 650 723
- US-A1- 2013 309 903

## Beschreibung

Die Erfindung bezieht sich auf ein Verfahren zum elektrisch leitenden Anschließen eines Kontaktelements an einen elektrischen Leiter gemäß dem Oberbegriff des Patentanspruchs 1.

Ein solches Verfahren geht beispielweise aus der EP 2 747 205 A1 hervor.

Aluminium enthaltende Leiter werden als Ersatz für Kupferleiter immer öfter eingesetzt, beispielsweise in der Automobil- und Flugzeugtechnik. Die darin verwendeten, Aluminium enthaltenden Leiter bestehen entweder aus Aluminium oder aus einer Aluminiumlegierung. Im Folgenden wird der Einfachheit halber nur noch Aluminium erwähnt. Ein wesentlicher Vorteil von derartigen elektrischen Leitern ist ihr gegenüber Kupfer geringeres Gewicht. Die geringere elektrische Leitfähigkeit des Aluminiums gegenüber Kupfer ist für die meisten Anwendungen hingegen von untergeordneter Bedeutung. Ein Nachteil dieser Leiter ist die Tatsache, dass Aluminium mit Sauerstoff reagiert, wodurch eine elektrisch isolierende Oxidschicht gebildet wird, welche den Leiter und insbesondere jeden der Drähte eines entsprechenden Litzenleiters umgibt.

In der EP 2 001 085 B1 ist ein Verfahren zur Herstellung einer elektrisch leitenden Verbindung zwischen einem Aluminium enthaltenden elektrischen Litzenleiter und einem Kontaktteil eines elektrischen bzw. elektronischen Geräts beschrieben. An dem von seiner Isolierung befreiten Ende des Leiters wird ein Kontaktelement durch Crimpen elektrisch leitend befestigt. Das Kontaktelement wird danach mit dem Kontaktteil des Geräts verbunden. Beim Crimpen des Kontaktelements werden die Oxidschichten des Litzenleiters durchbrochen, so dass sich eine wirksame elektrisch leitende Verbindung zwischen Kontaktelement und Leiter ergibt. Dieses Verfahren hat sich in der Praxis bewährt. Die entsprechende Verbindung kann aber in ungünstigen Fällen bei größeren Erschütterungen beeinträchtigt werden, wie sie beispielsweise beim Betrieb eines Kraftfahrzeugs auftreten.

Die WO 2013/151185 A1 beschreibt ein Kontaktelement, das am Ende eines von seiner Isolierung befreiten elektrischen Leiters befestigt wird. Das Kontaktelement hat eine dem elektrischen Anschluß dienende Kontaktzone und zwei Befestigungsbereiche. Mit dem einen Befestigungsbereich wird das Kontaktelement an den Leiter angecrimpt, während der zweite Befestigungsbereich um die noch auf dem Leiter vorhandene Isolierung herumgelegt wird. Um den Crimpbereich wird abschließend ein als Korrosionsschutz dienendes Material herumgeformt.

Aus der US 4,650,723 geht ein Material zur Herstellung von in Verbindern verwendbaren Kontakten hervor. Das Material hat zwei Schichten aus elektrisch leitendem Material, zwischen denen eine Schicht aus Isoliermaterial bzw. Kunststoff angebracht ist. Die eine metallische Schicht hat federnde Eigenschaften. Sie dient dazu, einen Steckerstift, der aus dem Material hergestellt ist, fest an die Wandung einer Steckbuchse zu drücken. Die andere metallische Schicht besteht aus gut leitendem Material.

In der JP 2009 231079 A ist ein Verfahren beschrieben, mit dem ein als Kabelschuh ausgeführtes Kontaktelement, das einen Befestigungsteil aufweist, mit diesem Befestigungsteil an einen aus Aluminiumdrähten bestehenden elektrischen Leiter angecrimpt wird. Oxidschichten, welche die Aluminiumdrähte umgeben, werden durch Ultraschall zerstört und das Befestigungsteil des Kontaktelements wird dann um den an seinem Ende im Durchmesser reduzierten Leiter herumgecrimpt.

Die US 2013/0309903 A1 beschreibt ein Verfahren, mit dem ein Kontaktelement durch Crimpen an einem elektrischen Leiter befestigt werden kann. Es besteht aus üblichem elektrisch leitendem Material. Das Kontaktelement hat einen für den Crimpvorgang vorgesehenen Befestigungsteil und einen beispielsweise mit einem Durchgangsloch versehenen Anschlußteil. Zwischen Befestigungsteil und Anschlußteil hat das Kontaktelement einen Vorsprung, der etwa V-förmig ausgebildet ist und auf einer Seite von dem Kontaktelement absteht. Der Vorsprung dient zur Begrenzung für den Leiter, der in Montageposition unten am Vorsprung anliegt.

Aus der eingangs erwähnten EP 2 747 205 A1 geht ein Verfahren hervor, bei dem ein Aluminium enthaltender, aus Drähten bestehender elektrischer Litzenleiter an seinem Ende unter Zerstörung von die Drähte desselben gegebenenfalls umgebenden Oxidschichten durch Ultraschallschweißen elektrisch leitend an ein Kontaktelement angeschlossen wird. Ein einstückig mit dem Kontaktelement verbundenes Befestigungselement wird neben der elektrischen Kontaktstelle zwischen dem Litzenleiter und dem Kontaktelement um den Litzenleiter herumgecrimpt. Bei diesem Verfahren sind die elektrisch leitende Verbindung zwischen dem Kontaktelement und dem Leiter sowie die mechanische Entlastung der Kontaktstelle unter Einsatz des einstückigen Kontaktelements voneinander getrennt. Die elektrisch leitende Verbindung wird durch Ultraschallschweißung so hergestellt, dass gegebenenfalls vorhandene Oxidschichten aufgebrochen werden, so dass das elektrisch leitende Material des Leiters direkt mit dem Kontaktelement verbunden wird. Auch dieses Verfahren hat sich in der Praxis bewährt. Die Verschweißung des Litzenleiters mit dem Kontaktelement ist aber relativ aufwendig.

Der Erfindung liegt die Aufgabe zugrunde, das eingangs geschilderte Verfahren so zu gestalten, dass das Kontaktelement mit vermindertem Aufwand am elektrischen Leiter angebracht werden kann.

Diese Aufgabe wird entsprechend den kennzeichnenden Merkmalen des Patentanspruchs 1 gelöst.

Federndes elektrisch leitfähiges Material ist mit Vorteil ein elektrisch gut leitendes Metall, wie beispielsweise Edelstahl. Ein entsprechendes Kontaktelement kann zumindest auf der zur Anlage am Litzenleiter bestimmten Seite mit einem elektrisch gut leitenden Metall, wie insbesondere Kupfer, beschichtet sein. Zum Anbringen des Kontaktelements am Ende des Litzenleiters - im Folgenden nur noch als "Leiter" bezeichnet - wird an dessen Stirnseite zunächst eine elektrische Kontaktfläche erzeugt, die insgesamt mit dem Aluminium des Leiters, also insbesondere mit dem Aluminium der Drähte desselben, verbunden ist. Dafür sind unterschiedliche Verfahren bekannt, die nahezu ausschließlich mit Wärmezufuhr arbeiten, um das Aluminium des Leiters aufzuschmelzen. Dieser Verfahrensschritt ist der einzige, mit welchem dem Leiter Wärme zugeführt wird. Er dient zur Vorbereitung des Leiterendes zur elektrisch wirksamen Befestigung des Kontaktelements an demselben. Ein entsprechendes Verfahren ist beispielsweise in der DE 10 2011 089 207 A1 beschrieben. Bei diesem Verfahren wird das Material des Leiters an seinem Ende mittels Ultraschalls geschmolzen.

An dem mit der Kontaktfläche versehenen Leiter wird das Kontaktelement rein mechanisch fest und unverrückbar festgelegt und elektrisch leitend mit der Kontaktfläche des Leiters verbunden. Das etwa bzw. im Wesentlichen streifenförmige Kontaktelement besteht insgesamt aus federndem Metall. Als Metall kann mit Vorteil Edelstahl eingesetzt werden. Das Kontaktelement kann insgesamt mit einem elektrisch gut leitenden Material beschichtet sein, beispielsweise mit Kupfer. In bevorzugter Ausführungsform sind insbesondere die Flächen des Kontaktelements mit dem gut leitenden Material beschichtet, die im Montagezustand am Leiter bzw. an seiner Kontaktfläche anliegen.

Die im Verlauf des Kontaktelements unter einem Winkel, der zwischen 80° und 89° liegt, also der kleiner als 90° ist, schräg von demselben abstehende Lasche besteht aus dem gleichen federnden Material wie das Kontaktelement. In bevorzugter Ausführungsform liegt der Winkel, unter dem die Lasche vom Kontaktelement absteht, zwischen 84° und 87°. Dabei ist wesentlich, dass die Schräge der Lasche in Richtung des Befestigungsteils des Kontaktelements weist. Beim Anlegen des Kontaktelements an den Leiter wird dasselbe in Richtung von der Stirnseite desselben fortweisend mit Druck bewegt, so dass die Lasche entgegen ihrer Federwirkung bzw. Vorspannung an die Kontaktfläche gedrückt wird. Die Lasche ist mit Vorteil durch Stanzen teilweise aus dem Kontaktelement herausgeschnitten und anschließend um eine im Kontaktelement verbleibende Kante in ihre Position abgebogen. In dieser Position steht sie - wie bereits erwähnt - unter Federspannung, so dass sie bei einer Druckbelastung und einer damit verbundenen Auslenkung aus ihrer Position ständig in diese zurück gelangen will.

Zur Befestigung des Kontaktelements am Leiter wird dasselbe parallel zum Leiter angeordnet, und zwar derart, dass es mit seinem Ende am Leiter anliegt, an dem sich das Befestigungsteil befindet. In dieser Position liegt die Lasche noch relativ lose an der Kontaktfläche des Leiters an. Das Kontaktelement wird dann in Achsrichtung des Leiters verschoben, wodurch die Lasche durch den Leiter entgegen ihrer Federkraft gebogen und dadurch mit erhöhter Kraft an die Kontaktfläche des Leiters angedrückt wird. In dieser Position, die dabei stabil gehalten wird, wird das Befestigungsteil des Kontaktelements fest und unverrückbar um den Leiter herumgeformt. Diese Endposition des Kontaktelements wird dadurch auf Dauer beibehalten und die Lasche wird auf Dauer gegen die Kontaktfläche des Leiters gedrückt. Das Befestigungsteil wird durch Crimpen am Leiter festgelegt werden.

Das Kontaktelement kann auch ein zweites Befestigungsteil aufweisen, das neben dem ersten Befestigungsteil angebracht ist. Das zweite Befestigungsteil kann um einen Bereich des Leiters herumgelegt und dort befestigt werden, der mit einer Isolierung versehen ist.

Das Verfahren nach der Erfindung wird anhand der Zeichnungen in Form von Ausführungsbeispielen erläutert.

Es zeigen:
Fig. 1 das Ende eines elektrischen Leiters.
Fig. 2 einen Schnitt durch Fig. 1 längs der Linie II - II in vergrößerter Darstellung.
Fig. 3 ein bei dem Verfahren nach der Erfindung einsetzbares Kontaktelement.
Fig. 4 ein gegenüber Fig. 3 ergänztes Kontaktelement in schematischer und verkleinerter Darstellung.
Fig. 5 eine Seitenansicht eines Abschnitts des Kontaktelements nach Fig. 3 in vergrößerter Darstellung.
Fig. 6 das Ende des Leiters nach Fig. 1 mit daran angelegtem Kontaktelement vor seiner Befestigung.
Fig. 7 das Ende des Leiters nach Fig. 6 mit daran befestigtem Kontaktelement.

In Fig. 1 ist schematisch das Ende eines Aluminium enthaltenden elektrischen Leiters 1 dargestellt, der eine Anzahl von zu einer Einheit zusammengefaßten Drähten 2 aufweist. Die Drähte 2 sind beispielsweise miteinander verseilt. Der Leiter 1 ist von einer Isolierung 3 umgeben, die am Ende desselben entfernt ist. An der Stirnseite des Leiters 1 ist eine elektrisch leitende, durch eine Kreuzschraffur angedeutete Kontaktfläche 4 vorhanden, die mit dem Aluminium aller Drähte 2 des Leiters 1 elektrisch leitend verbunden ist. Die Kontaktfläche 4 ist in bekannter Technik durch Wärmezufuhr erzeugt, beispielweise in einer Ultraschallanlage.

Fig. 3 zeigt ein elektrisches Kontaktelement 5, das etwa bzw. im Wesentlichen streifenförmig ausgeführt ist. Das Kontaktelement 5 besteht aus einem federnden Metall, beispielsweise aus Edelstahl. Es hat an seinem einen Ende ein Befestigungsteil 6, das entsprechend der zeichnerischen Darstellung breiter als der restliche Teil des Kontaktelements 5 ausgeführt ist und zur Festlegung des Kontaktelements 5 am Leiter 1 dient. Im Verlauf des Kontaktelements 5 ist eine Lasche 7 beispielsweise durch Stanzen so weit herausgeschnitten, dass eine quer verlaufende Kante 8 erhalten bleibt. Das Ende 9 des Kontaktelements 5 dient zum Anschluß weiterführender Kontakte oder Leiter.

Zur Fertigstellung eines einsatzbereiten Kontaktelements 5 wird die Lasche 7 um die Kante 8 gebogen, so dass sie unter einem Winkel α vom Kontaktelement 5 absteht, der zwischen 80° und 89° liegt. Der Winkel α liegt in bevorzugter Ausführungsform zwischen 84° und 87°. Die Lasche 7 steht in der entsprechenden Schrägstellung aufgrund ihres federnden Materials unter Federspannung. Die Schräge der Lasche 7 weist in Richtung des Befestigungsteils 6 des Kontaktelements 5. Die Größe des Winkels a hängt auch von dem federnden Material ab, das für das Kontaktelement 5 verwendet wird.

Das Kontaktelement 5 kann gemäß Fig. 4 auch ein zweites Befestigungsteil 10 haben, das neben dem Befestigungsteil 6 angebracht ist. Es kann mit Vorteil zur zusätzlichen Festlegung des Kontaktelements 5 am Leiter 1 in dessen mit der Isolierung 3 versehenem Bereich eingesetzt werden.

Zur Montage des Kontaktelements 5 am Leiter 1 wird beispielsweise wie folgt vorgegangen:
Das Kontaktelement 5 wird entsprechend Fig. 6 mit parallelem Verlauf zum Leiter 1 an denselben angelegt. Die Lasche 7 liegt dann an der Kontaktfläche 4 an, welche sich an der Stirnseite des Leiters 1 befindet. Der schräge Verlauf der Lasche 7 ist in Fig. 6 etwas übertrieben dargestellt, um die entsprechende Ausgangsposition des Kontaktelements 5 deutlich zu zeigen. Danach wird das Kontaktelement 5 in Achsrichtung des Leiters 1 unter weiterer Anlage an demselben mit Druck verschoben. Dadurch wird die Lasche 7 entgegen ihrer Federspannung um die Kante 8 gebogen, so dass sie mit erhöhter Kraft an die Kontaktfläche 4 angedrückt wird. In dieser Position wird das Befestigungsteil 6 um den Leiter 1 so herumgeformt, dass das Kontaktelement 5 fest und unverrückbar am Leiter 1 befestigt ist, so wie es in Fig. 7 dargestellt ist. Das kann beispielsweise durch Crimpen erfolgen. Das gegebenenfalls vorhandene zweite Befestigungsteil 10 kann in analoger Weise zusätzlich im Bereich der Isolierung 3 am Leiter 1 festgelegt werden. Die Positionen des Kontaktelements 5 am Leiter 1 und insbesondere der Lasche 7 an der Kontaktfläche 4 sind dadurch insgesamt auf Dauer sichergestellt.

## Patentansprüche

1. Verfahren zum elektrisch leitenden Anschließen eines aus elektrisch leitendem Material bestehenden, etwa streifenförmigen Kontaktelements (5) an einen Aluminium enthaltenden elektrischen Litzenleiter (1), der eine Vielzahl von zu einer Einheit zusammengefaßten Drähten aufweist, mit welchem um den Litzenleiter (1) unter Freilassung seiner Stirnseite im Bereich seines Endes ein einteilig mit dem Kontaktelement (5) verbundenes Befestigungsteil mechanisch fest herumgecrimpt wird, **dadurch gekennzeichnet,**
- **dass** ein aus federndem Material bestehendes Kontaktelement (5) verwendet wird, das in seinem Verlauf eine unter einem zwischen 80° und 89° liegenden Winkel (α) schräg von demselben abstehende, unter Federspannung stehende Lasche (7) hat, wobei die Schräge der Lasche (7) in Richtung des Befestigungsteils (6) des Kontaktelements (5) weist,
- **dass** vor der Befestigung des Kontaktelements (5) am Litzenleiter (1) zunächst an der Stirnseite desselben eine elektrisch leitende Kontaktfläche (4) erzeugt wird, die elektrisch leitend mit dem Aluminium der Drähte (2) des Litzenleiters (1) verbunden wird,
- **dass** anschließend das Kontaktelement (5) an den Litzenleiter (1) in einer Position angelegt wird, in welcher die Lasche (7) an der Kontaktfläche (4) desselben anliegt,
- **dass** das Kontaktelement (5) danach in Achsrichtung des Litzenleiters (1) derart gedrückt wird, dass die Lasche (7) durch die Kontaktfläche (4) entgegen ihrer Federwirkung verformt wird, und
- **dass** abschließend das Kontaktelement (5) mit zur Achsrichtung des Litzenleiters (1) parallelem Verlauf mittels des Befestigungsteils (6) in einer solchen Lage fest und unverrückbar um den Litzenleiter (1) herumgecrimpt wird, dass die vom Kontaktelement (5) abstehende Lasche (7) aufgrund ihrer Federspannung elektrisch leitend und mechanisch fest an die Kontaktfläche (4) angedrückt wird.

2. Verfahren nach Anspruch 1, **dadurch gekennzeichnet, dass** die Lasche (7) unter einem Winkel (α) vom Kontaktelement (5) abstehend positioniert wird, der zwischen 84° und 87° liegt.

3. Verfahren nach Anspruch 1, **dadurch gekennzeichnet, dass** ein aus Edelstahl mit federnden Eigenschaften bestehendes Kontaktelement (5) eingesetzt wird.

4. Verfahren nach Anspruch 3, **dadurch gekennzeichnet, dass** das Kontaktelement (5) zumindest auf seiner zur Anlage am Litzenleiter (1) bestimmten Oberfläche mit einem elektrisch gut leitenden Material beschichtet wird, insbesondere mit Kupfer.

## Claims

1. A method for the electrically conductive connection of a, for example, strip-shaped contact element (5) consisting of electrically conductive material to an electrical stranded conductor (1) containing aluminum, which has a plurality of wires combined into one unit, with which a fastening part connected in one piece with the contact element (5) is mechanically firmly crimped around the stranded conductor (1) while leaving its end face free in the area of its end, **characterized in**
- **that** a contact element (5) consisting of a resilient material is used, which in its path has a spring-loaded tab (7), projecting at an angle (α) between 80° and 89° obliquely from the same, wherein the inclination of the tab (7) points in the direction of the fastening part (6) of the contact element (5),
- **that** before the fastening of the contact element (5) on the stranded conductor (1) initially an electrically conductive contact surface (4) is generated on the end face of the same, which contact surface is connected electrically conductively to the aluminum of the wires (2) of the stranded conductor (1),
- **that** subsequently the contact element (5) is applied to the stranded conductor (1) in a position, in which the tab (7) abuts against the contact surface (4) of the same,
- **that** the contact element (5) is then pressed in the axial direction of the stranded conductor (1) in such a manner that the tab (7) is deformed by the contact surface (4) contrary to its spring effect, and
- **that** finally the contact element (5) is firmly and immovably crimped around the stranded conductor (1) with the path parallel to the axial direction of the stranded conductor (1) by means of the fastening part (6) in such a position, that the tab (7) projecting from the contact element (5) is pressed electrically conductively and mechanically firmly against the contact surface (4) due to its spring tension.

2. A method according to Claim 1, **characterized in that** the tab (7) is positioned projecting from the contact element (5) at an angle (α), which is between 84° and 87°.

3. A method according to Claim 1, **characterized in that** a contact element (5) is used consisting of stainless steel with resilient properties.

4. A method according to Claim 3, **characterized in that** the contact element (5) is coated at least on its surface designated for abutting against the stranded conductor (1) with an electrically highly conductive material, in particular with copper.

## Revendications

1. Procédé de raccordement électro-conducteur d'un élément de contact (5) en matériau électro-conducteur globalement en forme de bande à un conducteur électrique à torons (1) contenant de l'aluminium, qui comprend une pluralité de fils rassemblés en une unité, avec lequel un élément de fixation, relié d'une seule pièce avec l'élément de contact (5), est serti autour du conducteur à torons (1) en laissant libre sa face frontale au niveau de son extrémité,
**caractérisé en ce que**
- un élément de contact (5) constitué d'un matériau élastique est utilisé, qui est incliné avec un angle (α) entre 80° et 89° par rapport une patte (7) écartée de celui-ci et soumise à une tension de ressort, l'inclinaison de la patte (7) étant orientée en direction de l'élément de fixation (6) de l'élément de contact (5),
- avant la fixation de l'élément de contact (5) au conducteur à torons (1), une surface de contact électro-conductrice (4) est réalisée sur la face frontale de celui-ci, qui est reliée de manière électro-conductrice avec l'aluminium des fils (2) du conducteur à torons (1),
- l'élément de contact (5) est ensuite posé contre le conducteur à torons (1) dans une position dans laquelle la patte (7) s'appuie contre la surface de contact (4) de celui-ci,
- l'élément de contact (5) est ensuite comprimé dans la direction axiale du conducteur à torons (1) de façon à ce que la patte (7) est déformée par la surface de contact (4) contre son action élastique et
- l'élément de contact (5) est finalement serti, avec une extension parallèle à la direction axiale du conducteur à torons (1), au moyen de l'élément de fixation (6) dans une position ferme et inamovible autour du conducteur à torons (1) de façon à ce que la patte (7) écartée de l'élément de contact (5) soit comprimée de manière électro-conductrice et mécaniquement ferme contre la surface de contact (4) grâce à son action élastique.

2. Procédé selon la revendication 1, **caractérisé en ce que** la patte (7) forme avec l'élément de contact (5) un angle (α) qui est entre 84° et 87°.

3. Procédé selon la revendication 1, **caractérisé en ce qu'**un élément de contact (5) constitué d'un acier inoxydable avec des propriétés élastiques est utilisé.

4. Procédé selon la revendication 3, **caractérisé en ce que** l'élément de contact (5) est revêtu, au moins sur sa surface destinée à s'appuyer contre le conducteur à torons (1), avec un matériau à bonne conductivité électrique, plus particulièrement avec du cuivre.
